# EUROPÄISCHE PATENTSCHRIFT

(11) **EP 1 356 166 B1**
(45) Veröffentlichungstag und Bekanntmachung des Hinweises auf die Patenterteilung: **04.10.2006**
(21) Anmeldenummer: 02703593.0
(22) Anmeldetag: 01.02.2002
(51) Int. Cl.: E03F 5/04

(54) **ENTWÄSSERUNGSEINRICHTUNG SOWIE VERFAHREN ZUR HERSTELLUNG EINER ENTWÄSSERUNGSEINRICHTUNG**
DRAINAGE DEVICE AND METHOD FOR PRODUCTION OF A DRAINAGE DEVICE
DISPOSITIF DE DRAINAGE ET PROCEDE POUR PRODUIRE UN DISPOSITIF DE DRAINAGE

(30) Priorität: 02.02.2001 DE 10104735; 15.03.2001 DE 10112546
(43) Veröffentlichungstag der Anmeldung: 29.10.2003
(73) Patentinhaber: ACO SEVERIN AHLMANN GMBH & CO. KG, D-24768 Rendsburg (DE)
(72) Erfinder: GILBERT, Harald, 65326 Aarbergen (DE)
(74) Vertreter: Bohnenberger, Johannes
(86) Internationale Anmeldenummer: PCT/EP2002/001079
(87) Internationale Veröffentlichungsnummer: WO 2002/063110

(56) Entgegenhaltungen:
- EP-A- 0 559 085
- DE-A- 3 020 634
- DE-A- 3 907 832

## Beschreibung

Die Erfindung betrifft eine Entwässerungseinrichtung zum Einbau in den Boden und zur Oberflächenentwässerung einer Fläche nach dem Oberbegriff des Patentanspruches 1, sowie auf ein Verfahren zum Einbau der Entwässerungseinrichtung.

Entwässerungseinrichtungen zur Ableitung von Oberflächenwasser aus großen Bereichen sind bereits bekannt und umfassen einen Aufsatzrahmen zur Aufnahme einer zumeist gitter- oder rostförmigen Abdeckung, der mit einem Ablaufkörper in Verbindung steht, über welchen er an einen Bodenablauf so angeschlossen wird, daß Oberflächenwasser in eine Grundleitung abgeführt wird. In zunehmendem Maße werden große Bereiche, wie beispielsweise PKW-Parkflächen, Fußgängerbereiche oder Einkaufsbereiche, nicht mehr mit Beton oder Asphalt, sondern mit Pflastersteinen oder Fliesen ausgelegt. Bedingt durch die statische Position der Entwässerungseinrichtung kann die Position der Abdeckung oftmals nicht der Kontur der Pflastersteine oder der Fliesen angepaßt werden. Dadurch wird die ästhetische Wirkung des Musters der Pflastersteine oder der Fliesen beeinträchtigt und das Aussehen des Oberflächenbereichs durch die Kontur der Abdeckung unterbrochen. Auch müssen Pflastersteine oder Fliesen speziell angeformt werden, um die Abdeckung in eine einheitliche Fläche integrieren zu können.

Um eine verminderte Beeinträchtigung der ästhetischen Wirkung des Musters der Pflastersteine oder der Fliesen zu erzielen, wird der Aufsatzrahmen auf einen kreisförmigen Flansch befestigt, der in einer ebenfalls kreisförmigen wannenförmigen Ausformung des Ablaufkörpers bündig gelagert wird. Dadurch paßt sich die Abdeckung durch entsprechendes Drehen des Flansches, dem entsprechenden Konturenverlauf der Pflastersteine oder Fliesen an. Um eine Befestigung zu gewährleisten, wird der Drehflansch am Rande mit Langlöchern versehen, die dem kreisförmigen Verlauf des Flansches entsprechend ausgeformt sind. Durch diese Langlöcher greifen Schrauben, die in entsprechenden Innengewinden des Ablaufkörpers gelagert sind.

Als nachteilig bei einem solchen Entwässerungssystem erweist sich einerseits der nur begrenzte Drehwinkel des Flansches, da der Teilumfang der Langlöcher aus Gründen der Stabilität nur begrenzt ist. Andererseits kann die Position der Abdeckung nicht variiert werden. Daher ist eine entsprechende Ausformung der Pflastersteine oder Fliesen weiterhin notwendig.

Der Erfindung liegt die Aufgabe zugrunde, eine Entwässerungseinrichtung der eingangs genannten Art dahingehend weiterzubilden, so daß der Flansch zwei Freiheitsgrade aufweist und somit ein Verschieben und eine Einstellung des Drehwinkels des Flansches ermöglicht wird.

Diese Aufgabe wird hinsichtlich ihres Vorrichtungsaspektes durch eine Entwässerungseinrichtung mit den Merkmalen des Patentanspruches 1 sowie durch ein Verfahren mit den kennzeichnenden Merkmalen des Patentanspruches 16 gelöst.

Ein wesentlicher Punkt der Erfindung liegt darin, daß der Flansch in einer wannenförmigen Ausformung des Ablaufkörpers gelagert ist, deren Fläche im wesentlichen größer ist als die Fläche des Flansches. Dadurch ist es möglich, die Position des Flansches - und somit auch der Abdeckung - in jede Richtung zu verändern. Außerdem kann der Flansch beliebig gedreht werden. Dadurch ist es möglich, eine Vielzahl von Einbausituationen zu beherrschen. Des weiteren sind die wannenförmige Ausformung und der Flansch kreisförmig ausgeformt. Die Oberfläche der wannenförmigen Ausformung weist Einschlitzungen auf, die in regelmäßigen Abständen radial angeordnet sind. Die Anzahl der Einkerbungen bestimmt sich daraus, daß der Teilumfang zwischen zwei benachbarten Einkerbungen am äußeren Rand maximal dem Teilumfang der Langlöcher des Flansches entsprechen darf. Der Teilumfang der Langlöcher ist derart bestimmt, daß trotz der Materialentnahme keine Bruchstellen am äußeren Rand des Flansches auftreten. Zudem ist die Breite der Einkerbungen kleiner als die Breite der Langlöcher bemessen. Bedingt durch diese Anordnung der Langlöcher im Flansch und der Einschlitzungen auf der Oberfläche des Ablaufkörpers ist es gewährleistet, daß unabhängig von der Position und des Drehwinkels des Flansches, die Lage der Öffnung eines Langloches und mindestens einer Öffnung einer Einschlitzung übereinstimmt. Somit wird gewährleistet, daß der Flansch unter Zuhilfenahme einer Schraube mit dem Ablaufkörper verschraubt werden kann. Dabei wird eine spezielle Schraube durch das Langloch hindurch in die Einschlitzung eingeführt und mittels einer Drehbewegung befestigt.

Vorzugsweise schließt die Oberfläche des Flansches mit einem Absatz am äußeren Rand der wannenförmigen Ausformung ab. Dadurch wird eine ebene Verlegearbeit der Pflastersteine oder Fliesen im Bereich der Entwässerungseinrichtung ermöglicht.

Zweckmäßig ist zudem, daß der obere Bereich des Aufsatzrahmens bündig mit der Oberfläche der Abdeckung abschließt. Dadurch wird ein ungehinderter Ablauf von Oberflächenwasser gewährleistet.

In weiterer Ausgestaltung der Erfindung ist die Abdeckung vertikal in der Höhe veränderbar. Eine derartige Höhenverstellung wird erzielt, indem unter den Aufsatzrahmen ein Zwischenrahmen eingelegt wird. Ein derartiger Zusatzrahmen ist einfach herstellbar und läßt sich einfach montieren. Zudem können mehrere Zusatzrahmen aufeinander aufgelegt werden, so daß die Höheneinstellung stufenförmig erfolgt. Die Höheneinstellung der Abdeckung sollte dabei dergestalt sein, daß nach erfolgten Pflaster- oder Fliesenlegearbeiten die Oberfläche der Pflastersteine oder der Fliesen mit der Oberfläche der Abdeckung eben abschließt. Dadurch wird eine optimale Oberflächenentwässerung gewährleistet.

Vorzugsweise wird der Absatz am äußeren Rand der wannenförmigen Ausformung mit einer Dichtmanschette versehen. Nach dem Auftragen einer unter den Fliesen liegenden Stützschicht, z.B. Estrich, wird die Dichtmanschette mit handelsüblichen Abdichtmassen auf der Stützschicht dicht verspachtelt, um die Entwässerungseinrichtung zuverlässig in die Abdichtungsschicht einzubinden. Dadurch werden insbesondere unter dem Boden liegende Bauwerke, z.B. eine Tiefgarage, vor eindringendem Wasser abgesichert.

Vorzugsweise sind im Ablaufkörper Verstärkungsrippen angeordnet, die bündig mit der Oberfläche der wannenförmigen Ausformung abschließen. Die Verstärkungsrippen stützen somit den Flansch, bei einer auf die Abdeckung einwirkenden Kraft, zusätzlich ab. Zudem wird eine, durch eine Krafteinwirkung auf die Abdeckung auftretende Deformation des Ablaufkörpers, verringert. Dadurch wird ein Herausbrechen des Ablaufkörpers aus dem Bodenbelag und der Abdichtungsschicht verhindert.

Der Ablaufkörper und der Flansch werden vorzugsweise aus Kunststoff gefertigt, also aus einem relativ leichten und dennoch stabilen Material, das sich kostengünstig verarbeiten läßt. Zudem läßt sich bei der Montage das Unterteil des Ablaufkörpers schnell und einfach auf die gewünschte Länge kürzen und in einen Bodenablauf einschieben. Ein weiterer, wesentlicher Vorteil der Verwendung von Kunststoff liegt darin begründet, daß zum Fixieren des Flansches, spezielle Schrauben für Kunststoffverbindungen in die Einschlitzungen an der Oberfläche der wannenförmigen Ausformung verwendet werden können.

Die Abdeckung kann vorzugsweise aus rostfreiem Stahl, aus Gußeisen oder aus verzinktem Stahl, also aus relativ rutschfesten Materialien hergestellt werden.

Bevorzugte Ausführungsformen der Erfindung ergeben sich aus den Unteransprüchen.

Nachfolgend werden bevorzugte Ausführungsformen der Erfindung anhand von Abbildungen näher erläutert.

Von diesen zeigen:
- Figur 1: eine Schnittansicht einer Entwässerungseinrichtung,
- Figur 2: eine Schnittansicht einer wannenförmigen Ausformung, eines Flansches und einer Fixiereinrichtung,
- Figur 3: eine Draufsicht auf eine Entwässerungseinrichtung mit einem im Zentrum einer wannenförmigen Ausformung positionierten Flansch,
- Figur 4: eine Draufsicht auf eine Entwässerungseinrichtung mit einem gedrehten und verschobenen Flansch,
- Figur 5: eine Schnittansicht eines Flansches, auf dessen Oberfläche ein Aufsatzrahmen montiert ist, unter dem ein Zwischenrahmen unterlegt ist, zur Aufnahme einer Abdeckung und
- Figur 6: eine Draufsicht auf eine bekannte Ausführung einer Entwässerungseinrichtung.

In der nachfolgenden Beschreibung werden für gleiche und gleich wirkende Teile dieselben Bezugsziffern verwendet.

In Figur 1 ist eine Entwässerungseinrichtung zur Punktentwässerung von Oberflächenwasser in Schnittansicht dargestellt. Die Entwässerungseinrichtung besteht aus einem Ablaufkörper 1, der in einen Bodenablauf 13 eingeschoben ist. Der obere Bereich des Ablaufkörpers ist als eine kreisförmige und wannenförmige Ausformung 5 ausgebildet und schließt am äußeren Rand mit einem Absatz 10 ab. Auf diesem Absatz 10 ist eine Dichtungsmanschette 12 angebracht. Innerhalb der wannenförmigen Ausformung 5 ist ein ebenfalls kreisförmiger Flansch 2 gelagert, dessen Durchmesser kleiner ist als der Durchmesser der wannenförmigen Ausformung 5. Somit weist der Flansch 2 zwei Freiheitsgrade auf, da er drehbar und horizontal frei verschiebbar innerhalb der wannenförmigen Ausformung 5 gelagert ist. Die Oberfläche der wannenförmigen Ausformung weist Einschlitzungen 7 auf, die radial verlaufen. Am äußeren Rand des Flansches befinden sich Befestigungslöcher 6, die in dieser Ausführung als bogenförmige Langlöcher ausgebildet sind. Die Oberfläche des Flansches weist im Bereich der Befestigungslöcher 6 Vertiefungen auf, so daß eine Fixiereinrichtung 8 mit der Oberfläche des Flansches 2 bündig abschließt. In dieser Ausführung werden zur Fixierung des Flansches Schrauben verwendet. Die Einschlitzungen 7 der wannenförmigen Ausformung 5 sind derart ausgebildet, daß sich das Gewinde einer Schraube bei einer entsprechenden Drehung, in das Material der wannenförmigen Ausformung 5 hinein drehen läßt. Die Anzahl der Einschlitzungen und die Länge der Langlöcher sind derart gewählt, daß sich unabhängig von der Position des Flansches, die Lage der Öffnung eines Langloches 6 und der Öffnung einer Einschlitzung 7 übereinstimmt. Die bogenförmigen Langlöcher 6 sind entlang eines einzigen Kreises angeordnet, dessen Zentrum mittig zum Flansch 2 angeordnet ist. Auf dem Flansch 2 ist ein Aufsatzrahmen 4 montiert, der eine Abdeckung 3 bündig aufnimmt. Die Abdeckung 3 kann dabei mittels einer Befestigungseinrichtung 14, zum Beispiel einer Klemm- oder Schraubverbindung, mit dem Aufsatzrahmen 4 fest verbunden werden oder aber aufgrund seines Gewichtes lediglich in dem Aufsatzrahmen 4 ruhen. Der Aufsatzrahmen 4 ist derart ausgeformt, daß er mit der Abdeckung 3 eine bündige Fläche einnimmt.

Desweiteren ist die Höhe des Aufsatzrahmens 4 derart gewählt, daß nach dem Auftragen einer Stützschicht, zum Beispiel Estrich, und einer darauf folgenden Verlegung von Fliesen, eine bündige Oberfläche mit der Abdeckung 3 erreicht wird. Somit wird eine optimale Oberflächenentwässerung gewährleistet und zudem ein Verletzungsrisiko durch ein Stolpern verhindert.

Die Oberfläche des Flansches 2 schließt mit der Oberfläche des Absatzes 10 der wannenförmigen Ausformung 5 bündig ab. Dadurch wird eine schnelle und einfache Verlegearbeit der Fliesen gewährleistet.

Zur Erläuterung der Befestigung eines Flansches 2 mit einer wannenförmigen Ausformung 5 wird auf Figur 2 Bezug genommen, die einen Teilschnitt des Flansches 2 und der wannenförmigen Ausformung 5 entlang der Linie I-I aus Figur 1 zeigt. In dieser Ausführungsform wird der Flansch 2 mit einer Schraube befestigt, die durch ein Langloch des Flansches 2 gesteckt wird und dann in eine Einschlitzung 7 der wannenförmigen Ausformung 5 gedreht wird. Das Gewinde der Schraube greift dabei in das Material der wannenförmigen Ausformung 5. In dieser Ausführungsform sind die Langlöcher mit eingefrästen Vertiefungen versehen, um eine bündige Oberfläche des Flansches 2 zu gewährleisten. In den Bereichen der wannenförmigen Ausformung 5, in denen keine Einschlitzungen 7 verlaufen, werden Materialeinsparungen vorgenommen, so daß eine Gewichtsreduzierung und dennoch eine hinreichende Festigkeit im Bereich der Einschlitzungen 7 gewährleistet wird.

In Figur 3 ist die Entwässerungseinrichtung in einer Draufsicht dargestellt. Die Abdeckung 3 ist in dem Aufsatzrahmen 4 eingepaßt und in dieser Ausführungsform, mittels Befestigungseinrichtungen 14, fest damit verbunden. In einer weiteren Ausführungsform wird die Abdeckung 3 mittels Klemmeinrichtungen mit dem Aufsatzrahmen 4 fest verbunden. In einer weiteren Ausführungsform kann die Abdeckung 3 auch ohne Befestigungseinrichtungen 14 auf dem Aufsatzrahmen 4 ruhen. Der Aufsatzrahmen 4 ist mit einem Flansch 2 fest verbunden. Der äußere Rand des Flansches 2 ist mit mehreren Langlöchern 6 versehen, die eine Vertiefung zur Aufnahme von Schraubenköpfen aufweisen. Der Flansch 2 lagert auf der Oberfläche einer wannenförmigen Ausformung 5. Diese Oberfläche ist mit Einschlitzungen 7 versehen, die radial verlaufen. Die Anzahl der Einschlitzungen 7 und die Länge der Langlöcher 6 sind derart gewählt, daß sich bei einer wie in dieser Abbildung gezeigten Position des Flansches 2 im Zentrum der wannenförmigen Ausformung 5, die Lage mindestens zweier Öffnungen von Einschlitzungen und der Öffnung eines Langloches übereinstimmt. Die in dieser Abbildung gezeigte Fixierung des Flansches wird mittels Schrauben gewährleistet, die durch die jeweiligen Öffnungen der Langlöcher 6 gesteckt werden und dann in die Einschlitzungen 7 hereingeschraubt werden. Am Absatz 10 der wannenförmigen Ausformung 5 ist eine Dichtungsmanschette 12 mittels einer klebenden Verbindung angebracht. Nach dem Auftragen einer Stützschicht, zum Beispiel Estrich, wird die Dichtmanschette 12 mit handelsüblichen Abdichtmassen mit dieser Schicht dicht verspachtelt, um die Entwässerungseinrichtung zuverlässig in die Stützschicht einzubinden.

In Figur 4 ist die in Figur 3 erläuterte Ausführungsform einer Entwässerungseinrichtung mit verdrehten und verschobenen Flansch 2 dargestellt. Zu erkennen ist, daß bei der zuvor erläuterten Wahl der Anzahl der Einschlitzungen 7 und der Länge des Teilumfanges der Langlöcher 6, nunmehr mindestens eine Öffnung einer Einschlitzung mit einer Öffnung eines Langloches korrespondiert- ganz unabhängig vom Drehwinkel und der Position des Flansches 2.

In Figur 5 ist eine Schnittansicht eines Flansches 2 mit einem Zusatzrahmen 11 dargestellt. Dieser Zwischenrahmen 11 ist derart geformt, daß er zwischen Aufsatzrahmen 4 und Flansch 2 gelegt werden kann. Ein Vorteil dieser Ausführung liegt darin, daß sich die Höhe der Abdeckung 3 und des Aufsatzrahmens 4 durch Zwischenlage verschiedener Zwischenrahmen 11 schnell und einfach verändern läßt. Damit wird eine Anpassung an die jeweilige Höhe der Fliesen oder Pflasterschicht gewährleistet.

In Figur 6 ist eine dem Stand der Technik zugehörige Ausführungsform einer Entwässerungseinrichtung dargestellt. In dieser Ausführung weist der Flansch 2 ebenfalls Langlöcher auf, die am äußeren Rand angeordnet sind. Der Flansch 2 ist dabei bündig in die wannenförmige Ausformung 5 des Ablaufkörpers 1 eingepaßt. Daher läßt sich lediglich der Drehwinkel der Abdeckung variieren- und das auch nur begrenzt. Nach erfolgter Einstellung des Drehwinkels, wird der Flansch 2 mittels Schrauben fixiert.

### Bezugszeichenliste

- 1: Ablaufkörper
- 2: Flansch
- 3: Abdeckung
- 4: Aufsatzrahmen
- 5: wannenförmige Ausformung
- 6: Befestigungsloch
- 7: Einschlitzung
- 8: Fixiereinrichtung
- 9: Verstärkungsrippen
- 10: Absatz
- 11: Zwischenrahmen
- 12: Dichtungsmanschette
- 13: Bodenablauf
- 14: Befestigungseinrichtung

## Patentansprüche

1. Entwässerungseinrichtung zum Einbau in einen Boden und zur Oberflächenentwässerung einer Fläche, umfassend einen Ablaufkörper (1) mit einer im oberen Bereich anschließenden wannenförmigen Ausformung (5) zur Aufnahme eines mit mindestens einem Befestigungsloch (6) versehenen Flansches (2), der mittels mindestens einer Schraube oder dergleichen Fixiereinrichtung (8) auf der wannenförmigen Ausformung (5) befestigbar ist, und mit einem auf dem Flansch (2) befestigbaren Aufsatzrahmen (4) zur Aufnahme einer insbesondere rostförmigen Abdeckung (3),
**dadurch gekennzeichnet, daß**
die Fläche der wannenförmigen Ausformung (5) im wesentlichen größer ist als die Fläche des Flansches (2), daß der Flansch (2) innerhalb der wannenförmigen Ausformung (5) horizontal in alle Richtungen stufenlos verschiebbar ist und der Flansch (2) innerhalb der wannenförmigen Ausformung (5) frei drehbar ist.

2. Entwässerungseinrichtung nach Anspruch 1
**dadurch gekennzeichnet, daß** die wannenförmige Ausformung (5) und der Flansch (2) kreisförmig geformt sind.

3. Entwässerungseinrichtung nach einem der vorhergehenden Ansprüche,
**dadurch gekennzeichnet, daß**
die Oberfläche der wannenförmigen Ausformung (5) Einschlitzungen (7) zur freien Positionierung der Fixiereinrichtung (8) aufweist.

4. Entwässerungseinrichtung nach Anspruch 3,
**dadurch gekennzeichnet, daß**
die Einschlitzungen (7) in regelmäßigen Abständen sternförmig radial angeordnet sind.

5. Entwässerungseinrichtung nach nach Anspruch 3 oder 4,
**dadurch gekennzeichnet, daß**
das Befestigungsloch (6) ein Langloch ist, und daß eine zum Einsetzen der Fixiereinrichtung (8) zur Verfügung stehende Länge des Langloches (6) und die Anzahl der Einschlitzungen (7) derart gewählt sind, daß unabhängig von der Position und des Drehwinkels des Flansches (2) innerhalb der wannenförmigen Ausformung (5), die Lage der Öffnung des mindestens einen Langloches (6) und der Öffnung einer Einschlitzung (7) übereinstimmt.

6. Entwässerungseinrichtung nach Anspruch 5,
**dadurch gekennzeichnet, daß**
jedes bogenförmige Langloch (6) entlang eines einzigen Kreises angeordnet ist, dessen Zentrum im wesentlichen mittig zum Flansch (2) angeordnet ist.

7. Entwässerungseinrichtung nach einem der vorhergehenden Ansprüche, insbesondere nach Anspruch 1,
**dadurch gekennzeichnet, daß**
die Oberfläche des Flansches (2) bündig mit einem Absatz (10) am äußeren Rand der wannenförmigen Ausformung (5) abschließt.

8. Entwässerungseinrichtung nach einem der vorhergehenden Ansprüche, insbesondere nach Anspruch 1,
**dadurch gekennzeichnet, daß**
der obere Bereich des Aufsatzrahmens (4) bündig mit der Oberfläche der Abdeckung (3) abschließt.

9. Entwässerungseinrichtung nach einem der vorhergehenden Ansprüche, insbesondere nach Anspruch 1,
**dadurch gekennzeichnet, daß**
die Höhe der Abdeckung (3) vertikal veränderbar ist.

10. Entwässerungseinrichtung nach einem der vorhergehenden Ansprüche, insbesondere nach Anspruch 11,
**dadurch gekennzeichnet, daß**
die Höhe der Abdeckung (3) mittels mindestens eines Zwischenrahmens (11), der eine sowohl mit dem Aufsatzrahmen (4) als auch mit der Abdeckung (3) in Eingriff bringbare Form aufweist, veränderbar ist.

11. Entwässerungseinrichtung nach einem der vorhergehenden Ansprüche, insbesondere nach Anspruch 1,
**dadurch gekennzeichnet, daß** daß
der Ablaufkörper (1) Verstärkungsrippen (9) aufweist, deren Oberfläche bündig mit der Oberfläche der wannenförmigen Ausformung (5) angeordnet ist.

12. Entwässerungseinrichtung nach einem der vorhergehenden Ansprüche, insbesondere nach Anspruch 1,
**dadurch gekennzeichnet, daß**
der Ablaufkörper (1) und das Aufsatzstück (2) aus Kunststoff gefertigt sind.

13. Entwässerungseinrichtung nach einem der vorhergehenden Ansprüche, insbesondere nach Anspruch 1,
**dadurch gekennzeichnet, daß**
die Abdeckung (3), der Aufsatzrahmen (4) und die Verstärkungsrippen (9) aus Kunststoff bestehen.

14. Entwässerungseinrichtung nach einem der vorhergehenden Ansprüche,
**dadurch gekennzeichnet, daß**
der Absatz (10) eine Dichtungsmanschette (12) aufweist, zum Trennen einer obere Fliesen- oder Pflasterschicht von einer unteren Stützschicht der zu entwässernden Fläche.

15. Entwässerungseinrichtung nach Anspruch 14,
**dadurch gekennzeichnet, daß**
der gesamte Absatz (10) mit der Dichtungsmanschette (12) bedeckt ist und diese über den Außenbereich des Absatzes hinausragt.

16. Verfahren zum Einbau einer Entwässerungseinrichtung nach einem der Ansprüche 1 bis 15,
**dadurch gekennzeichnet, daß**
der Ablaufkörper (1) auf eine gewünschte Länge gekürzt und anschließend in einen Bodenablauf (13) eingeschoben wird.

17. Verfahren nach Anspruch 16,
**dadurch gekennzeichnet, daß**
nach dem Einsetzen des Ablaufkörpers (1) in den Bodenablauf (13) eine Stützschicht (15) bis zur Höhe des Absatzes (10) aufgetragen wird.

18. Verfahren nach Anspruch 17,
**dadurch gekennzeichnet, daß**
nach einem Aushärten der Stützschicht (15) eine über den Rand des Absatzes (10) hinausragende Fläche einer Dichtungsmanschette (12) mit der Stützschicht abdichtend verbunden wird.

19. Verfahren nach Anspruch 18,
**dadurch gekennzeichnet, daß**
der Flansch (2) mit eingesetzter Abdeckung (3) derart positioniert und gedreht wird, daß die ästhetische Wirkung des Musters der Pflaster- oder Fliesenschicht durch die Abdeckung minimal beeinträchtigt wird.

20. Verfahren nach Anspruch 19,
**dadurch gekennzeichnet, daß**
der Flansch (2) mittels Fixiereinrichtungen (8) mit dem Ablaufkörper fest verbunden wird.

## Claims

1. Drainage device to be installed in the ground and used to drain the surface of an area, comprising a runoff body (1) adjacent to which in the upper region there is a concave moulding (5) to receive a flange (2) that is provided with at least one fixation hole (6) and that can be attached by at least one screw or similar fixation device (8) to the concave moulding (5), and with a gully frame (4) that can be attached to the flange (2) in order to receive an in particular grating-type cover (3),
**characterized in that**
the area of the concave moulding (5) is substantially larger than the area of the flange (2), that within the concave moulding (5) the flange (2) can shifted continuously in all horizontal directions and the flange (2) can be rotated freely within the concave moulding (5).

2. Drainage device according to Claim 1,
**characterized in that** the concave moulding (5) and the flange (2) have a circular shape.

3. Drainage device according to one of the preceding claims,
**characterized in that** the surface of the concave moulding (5) comprises slits (7) for the free positioning of the fixation device (8).

4. Drainage device according to Claim 3,
**characterized in that** the slits (7) are disposed at regular intervals and oriented radially, forming a star shape.

5. Drainage device according to Claim 3 or 4,
**characterized in that** the fixation hole (6) is a slot, and that a length of the slot (6) available for insertion of the fixation device (8) and the number of slits (7) are chosen such that regardless of the position and angle of rotation of the flange (2) within the concave moulding (5), the opening of the at least one slot (6) coincides with the opening of a slit (7).

6. Drainage device according to Claim 5,
**characterized in that** each arcuate slot (6) is disposed along a single circle, the centre of which is situated substantially in the middle of the flange (2).

7. Drainage device according to one of the preceding claims, in particular according to Claim 1,
**characterized in that** the surface of the flange (2) is flush with a shoulder (10) at the outer edge of the concave moulding (5).

8. Drainage device according to one of the preceding claims, in particular according to Claim 1,
**characterized in that** the upper region of the gully frame (4) is flush with the surface of the cover (3).

9. Drainage device according to one of the preceding claims, in particular according to Claim 1,
**characterized in that** the height of the cover (3) can be altered in the vertical direction.

10. Drainage device according to one of the preceding claims, in particular according to Claim 11,
**characterized in that** the height of the cover (3) can be altered by means of at least one spacer frame (11) shaped in such a way that it can be brought into engagement with both the gully frame (4) and the cover (3).

11. Drainage device according to one of the preceding claims, in particular according to Claim 1,
**characterized in that** the runoff body (1) comprises reinforcing ribs (9), the surface of which is disposed so as to be flush with the surface of the concave moulding (5).

12. Drainage device according to one of the preceding claims, in particular according to Claim 1,
**characterized in that** the runoff body (1) and the piece (2) set thereon are made of plastic.

13. Drainage device according to one of the preceding claims, in particular according to Claim 1,
**characterized in that** the cover (3), the gully frame (4) and the reinforcing ribs (9) are made of plastic.

14. Drainage device according to one of the preceding claims,
**characterized in that** the shoulder (10) comprises a sealing collar (12) for separating an upper flagstone or paving layer from a lower supporting layer of the area to be drained.

15. Drainage device according to Claim 14,
**characterized in that** the entire shoulder (10) is covered by the sealing collar (12) and the latter projects outward beyond the outside region of the shoulder.

16. Method of installing a drainage device according to one of the claims 1 to 15,
**characterized in that** the runoff body (1) is shortened to a desired length and subsequently is pushed into an underground drain (13).

17. Method according to Claim 16,
**characterized in that** after the runoff body (1) has been inserted into the underground drain (13) a supporting layer (15) is applied, up to the height of the shoulder (10).

18. Method according to Claim 17,
**characterized in that** after the supporting layer (15) has hardened, a surface of a sealing collar (12) that projects beyond the edge of the shoulder (10) is bonded to the supporting layer so as to form a tight seal.

19. Method according to Claim 18,
**characterized in that** the flange (2) with inserted cover (3) is positioned and rotated in such a way that the aesthetic effect of the pattern of the paving or flagstone layer is minimally impaired by the cover.

20. Method according to Claim 19,
**characterized in that** the flange (2) is firmly connected to the runoff body by means of fixation devices (8).

## Revendications

1. Dispositif de drainage destiné à être incorporé dans le sol et destiné au drainage superficiel d'une surface, comprenant un corps d'écoulement (1) comportant une déformation de forme concave (5) prolongeant sa zone supérieure pour le logement d'une bride (2) munie d'au moins un trou de fixation (6), laquelle peut être fixée sur la déformation de forme concave (5) au moyen d'au moins une vis ou d'un dispositif de fixation similaire (8), et comportant un cadre de rehausse (4) pouvant être fixé sur la bride (2) pour le logement d'un couvercle (3) notamment en forme de grille,
**caractérisé en ce que** la surface de la déformation de forme concave (5) est sensiblement plus grande que la surface de la bride (2), **en ce que** la bride (2) peut être déplacée horizontalement de manière progressive dans toutes les directions à l'intérieur de la déformation de forme concave (5), et **en ce que** la bride (2) peut tourner librement à l'intérieur de la déformation de forme concave (5).

2. Dispositif de drainage selon la revendication 1, **caractérisé en ce que** la déformation de forme concave (5) et la bride (2) sont de forme circulaire.

3. Dispositif de drainage selon une des revendications précédentes, **caractérisé en ce que** la surface de la déformation de forme concave (5) présente des entailles (7) pour le libre positionnement du dispositif de fixation (8).

4. Dispositif de drainage selon la revendication 3, **caractérisé en ce que** les entailles (7) sont agencées radialement en étoile à des intervalles réguliers.

5. Dispositif de drainage selon la revendication 3 ou 4, **caractérisé en ce que** le trou de fixation (6) est un trou oblong, et **en ce que** la longueur du trou oblong (6) disponible pour la mise en place du dispositif de fixation (8) et le nombre d'entailles (7) sont choisis de telle manière qu'indépendamment de la position et de l'angle de rotation de la bride (2) à l'intérieur de la déformation de forme concave (5), la position de l'ouverture du au moins un trou oblong (6) et de l'ouverture d'une entaille (7) coïncident.

6. Dispositif de drainage selon la revendication 5, **caractérisé en ce que** chaque trou oblong (6) en forme d'arc est disposé le long d'un unique cercle, dont le centre est disposé sensiblement au milieu de la bride (2).

7. Dispositif de drainage selon une des revendications précédentes, en particulier selon la revendication 1, **caractérisé en ce que** la surface de la bride (2) est alignée en affleurement avec un épaulement (10) prévu sur le bord extérieur de la déformation de forme concave (5).

8. Dispositif de drainage selon une des revendications précédentes, en particulier selon la revendication 1, **caractérisé en ce que** la zone supérieure du cadre de rehausse (4) est alignée en affleurement avec la surface du couvercle (3).

9. Dispositif de drainage selon une des revendications précédentes, en particulier selon la revendication 1, **caractérisé en ce que** la hauteur du couvercle (3) peut être modifiée verticalement.

10. Dispositif de drainage selon une des revendications précédentes, en particulier selon la revendication 9, **caractérisé en ce que** la hauteur du couvercle (3) peut être modifiée au moyen d'au moins un cadre intermédiaire (11) qui présente une forme pouvant être mise en prise aussi bien avec le cadre de rehausse (4) qu'avec le couvercle (3).

11. Dispositif de drainage selon une des revendications précédentes, en particulier selon la revendication 1, **caractérisé en ce que** le corps d'écoulement (1) présente des nervures de renfort (9) dont la surface est agencée en affleurement avec la surface de la déformation de forme concave (5).

12. Dispositif de drainage selon une des revendications précédentes, en particulier selon la revendication 1, **caractérisé en ce que** le corps d'écoulement (1) et l'élément de rehausse (2) sont fabriqués dans une matière plastique.

13. Dispositif de drainage selon une des revendications précédentes, en particulier selon la revendication 1, **caractérisé en ce que** le couvercle (3), le cadre de rehausse (4) et les nervures de renfort (9) sont constitués de matière plastique.

14. Dispositif de drainage selon une des revendications précédentes, **caractérisé en ce que** l'épaulement (10) présente une bague d'étanchéité (12) pour séparer une couche supérieure de carreaux ou de pavés d'une couche inférieure de protection de la surface à drainer.

15. Dispositif de drainage selon la revendication 14, **caractérisé en ce que** la totalité de l'épaulement (10) est recouverte par la bague d'étanchéité (12) et **en ce que** cette dernière dépasse au-delà de la zone extérieure de l'épaulement.

16. Procédé pour l'incorporation d'un dispositif de drainage selon une des revendications 1 à 15, **caractérisé en ce que** le corps d'écoulement (1) est coupé à une longueur souhaitée, puis inséré dans un siphon au sol (13).

17. Procédé selon la revendication 16, **caractérisé en ce qu'**après l'insertion du corps d'écoulement (1) dans le siphon au sol (13), une couche de protection (15) est appliquée jusqu'à la hauteur de l'épaulement (10).

18. Procédé selon la revendication 17, **caractérisé en ce qu'**après le durcissement de la couche de protection (15), une surface d'une bague d'étanchéité (12) dépassant au-delà du bord de l'épaulement (10) est liée de façon étanche à la couche de protection.

19. Procédé selon la revendication 18, **caractérisé en ce que** la bride (2), avec le couvercle (3) mis en place, est positionnée et tournée de telle manière que l'effet esthétique du motif de la couche de pavés ou de carreaux est le moins possible affecté par le couvercle.

20. Procédé selon la revendication 19, **caractérisé en ce que** la bride (2) est assemblée à demeure au corps d'écoulement au moyen de dispositifs de fixation (8).
